# EUROPÄISCHE PATENTSCHRIFT

(11) **EP 3 447 743 B1**
(45) Veröffentlichungstag und Bekanntmachung des Hinweises auf die Patenterteilung: **08.04.2020**
(21) Anmeldenummer: 18185409.2
(22) Anmeldetag: 25.07.2018
(51) Int. Cl.: G08B 13/196

(54) **GEBÄUDEÜBERWACHUNGSVORRICHTUNG**
BUILDING MONITORING SYSTEM
DISPOSITIF DE SURVEILLANCE DE CONSTRUCTION

(30) Priorität: 23.08.2017 DE 102017214691
(43) Veröffentlichungstag der Anmeldung: 27.02.2019
(73) Patentinhaber: Robert Bosch GmbH, 70442 Stuttgart (DE)
(72) Erfinder: Baumann, Andreas, 80337 Muenchen (DE); Weiss, Maximilian, 80801 Muenchen (DE)

(56) Entgegenhaltungen:
- EP-A2- 2 073 180
- US-A1- 2009 259 495

## Beschreibung

### Stand der Technik

Es ist bereits eine Gebäudeüberwachungsvorrichtung mit zumindest einem Überwachungsgerät, insbesondere einer Innenraumkamera, und zumindest einem von dem Überwachungsgerät abgesetzten Fernbediengerät, welches zumindest zu einem Aktivieren des Überwachungsgeräts durch zumindest einen Bediener vorgesehen ist, vorgeschlagen worden. Eine solche Vorrichtung offenbart zum Beispiel die EP 2073180 A2.

### Offenbarung der Erfindung

Die Erfindung geht aus von einer Gebäudeüberwachungsvorrichtung mit zumindest einem Überwachungsgerät, insbesondere einer Innenraumkamera, und zumindest einem von dem Überwachungsgerät abgesetzten Fernbediengerät, welches zumindest zu einem Aktivieren des zumindest einen Überwachungsgeräts durch zumindest einen Bediener vorgesehen ist.

Es wird vorgeschlagen, dass das Überwachungsgerät zumindest eine als in das Überwachungsgerät integrierte elektronische Einheit ausgebildete Ausgabeeinheit aufweist, welche dazu vorgesehen ist, bei einer Aktivierung des Überwachungsgeräts mittels des Fernbediengeräts ein dem Fernbediengerät und/oder einem Bediener des Fernbediengeräts eindeutig zugeordnetes Signal auszugeben. Hierdurch kann einer Person, welche sich in einem Überwachungsbereich des Überwachungsgeräts befindet, auf einfache und/oder zuverlässige Weise eine Information darüber zur Verfügung gestellt werden, von welchem Benutzer und/oder mittels welchem Fernbediengerät eine Inbetriebnahme des Überwachungsgeräts initiiert wurde. Insbesondere kann einer Person in einem Überwachungsbereich so vorteilhaft eine Möglichkeit gegeben werden zu entscheiden, ob sie der initiierten Überwachung zustimmen oder das Überwachungsgerät deaktivieren will.

Unter einer "Gebäudeüberwachungsvorrichtung" soll in diesem Zusammenhang insbesondere eine insbesondere zumindest teilweise innerhalb eines Gebäudes installierte Vorrichtung verstanden werden, welche es zumindest einem Bediener ermöglicht, zumindest einen von der Gebäudeüberwachungsvorrichtung abgedeckten Gebäudebereich, beispielsweise einen Raum, insbesondere zumindest optisch und/oder akustisch zu überwachen. Die Gebäudeüberwachungsvorrichtung kann insbesondere in ein Smart-Home-System eingebunden sein. Unter einem "Überwachungsgerät" soll in diesem Zusammenhang insbesondere ein elektronisches Gerät verstanden werden, welches dazu vorgesehen ist, in zumindest einem Überwachungsbereich optische und/oder akustische Signale aufzuzeichnen und/oder an zumindest ein Ausgabe- und/oder Speichergerät zu übermitteln. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Das Überwachungsgerät ist insbesondere als eine Innenraumkamera ausgebildet, welche dazu vorgesehen ist, zumindest einen Raum optisch zu erfassen. Alternativ oder zusätzlich kann das Überwachungsgerät als ein Mikrophon ausgebildet sein oder ein Mikrophon aufweisen, welches dazu vorgesehen ist, Geräusche innerhalb eines Raumes zu erfassen. Insbesondere kann das Überwachungsgerät von einer sich in einem Überwachungsbereich des Überwachungsgeräts befindlichen Person unmittelbar an dem Überwachungsgerät selber deaktiviert werden. Insbesondere kann die Gebäudeüberwachungsvorrichtung eine Mehrzahl von Überwachungsgeräten aufweisen.

Unter einem "Fernbediengerät" soll insbesondere ein elektronisches Gerät verstanden werden, welches dazu vorgesehen ist, einem Bediener eine Steuerung des Überwachungsgeräts aus einer Entfernung zu ermöglichen. Insbesondere ist das Fernbediengerät zu einer Aktivierung und/oder Deaktivierung des Überwachungsgeräts vorgesehen. Das Fernbediengerät kann insbesondere drahtlos, beispielsweise über eine WLAN-Kommunikationsschnittstelle, eine Bluetooth-Kommunikationsschnittstelle und/oder eine Mobilfunknetz-Kommunikationsschnittstelle, und/oder drahtgebunden, beispielsweise über eine LAN-Kommunikationsschnittstelle und/oder ein Hausbussystem, mit dem Überwachungsgerät gekoppelt sein. Das Überwachungsgerät kann insbesondere als ein Smartphone, ein Tablet, ein Laptop o.dgl. ausgebildet sein. Insbesondere kann die Gebäudeüberwachungsvorrichtung eine Mehrzahl von Fernbediengeräten aufweisen. Vorzugsweise weist das Überwachungsgerät und/oder das Fernbediengerät zumindest eine Speichereinheit auf, in welcher das auszugebene Signal abgespeichert und/oder abspeicherbar ist. Insbesondere kann einem Bediener des Fernbedienungsgerät insbesondere visuell auf dem Fernbedienungsgerät angezeigt werden, dass das ihm zugeordnete und gespeicherte Signal erfolgreich zertifiziert wurde und somit nicht durch Dritte geändert werden und/oder durch andere Bediener an anderen Fernbedieneinheiten für das selbe Überwachungsgerät ausgelöst werden kann.

Unter einer "Ausgabeeinheit" soll in diesem Zusammenhang eine in das Überwachungsgerät integrierte elektronische Einheit verstanden werden, welche dazu vorgesehen ist, bei einer Aktivierung des Überwachungsgeräts mittels des Fernbedienungsgeräts zumindest ein optisch und/oder akustisch wahrnehmbares Signal auszugeben, welches eindeutig dem Fernbedienungsgerät und/oder einem das Fernbedienungsgerät bedienenden Benutzer zugeordnet ist. Insbesondere ist jedem Fernbedienungsgerät und/oder jedem Benutzer eines Fernbedienungsgeräts jeweils ein eindeutiges optisches und/oder akustisches Signal zugeordnet und/oder zuordenbar.

Des Weiteren wird vorgeschlagen, dass die Ausgabeeinheit zumindest einen Lautsprecher aufweist, welcher dazu vorgesehen ist, bei einer Aktivierung des Überwachungsgeräts mittels des Fernbediengeräts ein dem Fernbediengerät und/oder einem Bediener des Fernbediengeräts eindeutig zugeordnetes akustisches Signal auszugeben. Insbesondere wird das akustische Signal mit einer Lautstärke ausgegeben, welche das akustische Signal für Personen im gesamten Überwachungsbereich wahrnehmbar macht. Hierdurch kann eine Person in einem Überwachungsbereich des Überwachungsgeräts vorteilhaft zuverlässig über eine Aktivierung des Überwachungsgeräts informiert werden, auch wenn kein Sichtkontakt zum Überwachungsgerät besteht.

Ferner wird vorgeschlagen, dass die Ausgabeeinheit zumindest einen Lautsprecher aufweist, welcher dazu vorgesehen ist, bei einer Aktivierung des Überwachungsgeräts mittels des Fernbediengeräts den Namen des Bedieners des Fernbediengeräts als Sprachsignal auszugeben. Insbesondere kann der Name bei einer Aktivierung des Überwachungsgeräts mittels des Fernbediengeräts durch den Bediener in das Fernbediengerät eingesprochen und an das Überwachungsgerät übertragen werden. Alternativ oder zusätzlich kann der Name in Form eines Sprachsignals in dem Fernbediengerät und/oder dem Überwachungsgerät gespeichert sein. Insbesondere kann einem Bediener des Fernbedienungsgerät insbesondere visuell auf dem Fernbedienungsgerät angezeigt werden, dass das ihm zugeordnete von ihm eingesprochene und/oder gespeicherte Signal erfolgreich zertifiziert wurde und somit nicht durch Dritte geändert werden und/oder durch andere Bediener an anderen Fernbedieneinheiten für das selbe Überwachungsgerät ausgelöst werden kann. Hierdurch kann eine vorteilhaft eindeutige Identifikation des das Überwachungsgerät aktivierenden Bedieners durch eine Person im Überwachungsbereich des Überwachungsgeräts ermöglicht werden.

Des Weiteren wird vorgeschlagen, dass das Fernbediengerät zumindest eine Kommunikationsschnittstelle aufweist, welche dazu vorgesehen ist, bei einer Aktivierung des Überwachungsgeräts das auszugebenen Signal an die Ausgabeeinheit des Überwachungsgeräts zu übertragen. Hierdurch kann eine vorteilhaft hohe Systemsicherheit der Überwachungsvorrichtung erreicht werden. Insbesondere kann ein unberechtigter Zugriff auf auszugebene Signale und/oder eine unberechtigte Ausgabe von Signalen vorteilhaft verhindert werden. Dies stellt die Authentizität und Eindeutigkeit zwischen Bediener des Fernbediengeräts und dem Signal auf dem Überwachungsgerät für eine Person im Überwachungsbereich sicher. Insbesondere kann eine Übertragung von auszugebenden Signalen zwischen dem Fernbediengerät und dem Überwachungsgerät verschlüsselt und/oder, insbesondere mittels eines Softwarezertifikats, signiert sein.

Zudem wird ein Verfahren zum Betrieb einer Gebäudeüberwachungsvorrichtung, mit zumindest einem Überwachungsgerät, insbesondere einer Innenraumkamera, und zumindest einem von dem Überwachungsgerät abgesetzten Fernbediengerät, welches zumindest zu einem Aktivieren des zumindest einen Überwachungsgeräts durch zumindest einen Bediener vorgesehen ist, vorgeschlagen, bei welchem mittels einer als in das Überwachungsgerät integrierten elektronischen Einheit ausgebildeten Ausgabeeinheit bei einer Aktivierung des Überwachungsgeräts mittels des Fernbediengeräts ein dem Fernbediengerät und/oder einem Bediener des Fernbediengeräts eindeutig zugeordnetes Signal ausgegeben wird. Hierdurch kann einer Person, welche sich in einem Überwachungsbereich des Überwachungsgeräts befindet, auf einfache und/oder zuverlässige Weise eine Information darüber zur Verfügung gestellt werden, von welchem Benutzer und/oder mittels welchem Fernbediengerät eine Inbetriebnahme des Überwachungsgeräts initiiert wurde. Insbesondere kann einer Person in einem Überwachungsbereich so vorteilhaft eine Möglichkeit gegeben werden zu entscheiden, ob sie der initiierten Überwachung zustimmen oder das Überwachungsgerät deaktivieren will.
Ferner wird vorgeschlagen, dass bei einer Aktivierung des Überwachungsgeräts mittels des Fernbediengeräts ein dem Fernbediengerät und/oder einem Bediener des Fernbediengeräts eindeutig zugeordnetes akustisches Signal ausgegeben wird. Vorzugsweise wird die Aktivierung der Ausgabe des eindeutig zugeordneten akustischen Signals 20 durch eine Zertifizierung eindeutig dem Bediener 18 zugeordnet. Hierdurch kann eine Person in einem Überwachungsbereich des Überwachungsgeräts vorteilhaft zuverlässig über eine Aktivierung des Überwachungsgeräts informiert werden, auch wenn kein Sichtkontakt zum Überwachungsgerät besteht.
Zudem wird vorgeschlagen, dass bei einer Aktivierung des Überwachungsgeräts das auszugebene Signal von dem Fernbediengerät an die Ausgabeeinheit des Überwachungsgeräts übertragen wird. Insbesondere wird die Übertragung insbesondere durch ein Softwarezertifikat signiert und/oder verschlüsselt. Hierdurch kann eine vorteilhaft eindeutige Identifikation des das Überwachungsgerät aktivierenden Bedieners durch eine Person im Überwachungsbereich des Überwachungsgeräts ermöglicht werden.

Ferner wird ein Smart-Home-System mit zumindest einer erfindungsgemäßen Gebäudeüberwachungsvorrichtung vorgeschlagen. Insbesondere kann die Gebäudeüberwachungsvorrichtung in ein bereits bestehendes Smart-Home-System eingebunden werden.

Die erfindungsgemäße Gebäudeüberwachungsvorrichtung soll hierbei nicht auf die oben beschriebene Anwendung und Ausführungsform beschränkt sein. Insbesondere kann die erfindungsgemäße Gebäudeüberwachungsvorrichtung zu einer Erfüllung einer hierin beschriebenen Funktionsweise eine von einer hierin genannten Anzahl von einzelnen Elementen, Bauteilen und Einheiten abweichende Anzahl aufweisen.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Smart-Home-System mit einer erfindungsgemäßen Gebäudeüberwachungsvorrichtung in einer schematischen Darstellung und
- Fig. 2: eine schematische Darstellung eines Verfahrens zum Betrieb der Gebäudeüberwachungsvorrichtung.

### Beschreibung des Ausführungsbeispiels

Figur 1 zeigt eine schematische Darstellung eines Smart-Home-Systems 30. Das Smart-Home-System 30 weist eine Gebäudeüberwachungsvorrichtung 10 auf. Die Gebäudeüberwachungsvorrichtung 10 ermöglicht es zumindest einem Bediener 18 zumindest einen von der Gebäudeüberwachungsvorrichtung 10 abgedeckten Gebäudebereich, beispielsweise einen Raum, insbesondere zumindest optisch und/oder akustisch zu überwachen. Die Gebäudeüberwachungsvorrichtung 10 weist zumindest ein Überwachungsgerät 12 auf. Das Überwachungsgerät 12 ist insbesondere als eine Innenraumkamera 40 ausgebildet. Alternativ oder zusätzlich kann das Überwachungsgerät 12 als ein Innenraummikrophon ausgebildet sein. Insbesondere kann die Gebäudeüberwachungsvorrichtung 10 auch eine Mehrzahl von Überwachungsgeräten aufweisen. Ferner weist die Gebäudeüberwachungsvorrichtung 10 zumindest ein Fernbediengerät 14 auf, welches zumindest zu einem Aktivieren des zumindest einen Überwachungsgeräts 12 durch zumindest einen Bediener 18 vorgesehen ist. Das Fernbediengerät 14 ist abgesetzt von dem Überwachungsgerät 12 ausgebildet. Die Fernbediengerät 14 ist vorzugsweise zumindest teilweise von einem mobilen Gerät 42, beispielsweise einem Smartphone, einem Tablet, einem Laptop o.dgl., gebildet. Das Fernbediengerät 14 ist vorzugsweise drahtlos, beispielsweise über eine WLAN-Kommunikationsschnittstelle, eine Bluetooth-Kommunikationsschnittstelle und/oder eine Mobilfunknetz-Kommunikationsschnittstelle, mit dem Überwachungsgerät 12 gekoppelt. Das Überwachungsgerät 12 ist dazu vorgesehen, in zumindest einem Überwachungsbereich optische und/oder akustische Signale aufzuzeichnen und/oder insbesondere in Echtzeit an das Fernbediengerät 14 zu übermitteln.

Das Überwachungsgerät 12 weist zumindest eine Ausgabeeinheit 16 auf, welche dazu vorgesehen ist, bei einer Aktivierung des Überwachungsgeräts 12 mittels des Fernbediengeräts 14 ein dem Fernbediengerät 14 und/oder einem Bediener 18 des Fernbediengeräts 14 eindeutig zugeordnetes Signal 20 auszugeben. Insbesondere erfolgt die Ausgabe des Signals 20 vor einem Beginn einer Aufzeichnung durch das Überwachungsgerät 12. Die Ausgabeeinheit 16 weist zumindest einen Lautsprecher 22 auf. Der Lautsprecher 22 ist dazu vorgesehen, bei einer Aktivierung des Überwachungsgeräts 12 mittels des Fernbediengeräts 14 ein dem Fernbediengerät 14 und/oder einem Bediener 18 des Fernbediengeräts 14 eindeutig zugeordnetes akustisches Signal 20 auszugeben. Vorzugsweise ist der Lautsprecher 22, welcher dazu vorgesehen ist, bei einer Aktivierung des Überwachungsgeräts 12 mittels des Fernbediengeräts 14 den Namen des Bedieners 18 des Fernbediengeräts 14 als Sprachsignal 28 auszugeben. Der Lautsprecher 22 ist insbesondere dazu vorgesehen, das akustische Signal 20 mit einer Lautstärke ausgegeben, welche das akustische Signal 20 für Personen im gesamten Überwachungsbereich wahrnehmbar macht.

Vorzugsweise weisen das Überwachungsgerät 12 und/oder das Fernbediengerät 14 zumindest eine Speichereinheit 24 auf, in welcher das auszugebene Signal 20 abgespeichert ist und/oder abspeicherbar ist. Insbesondere kann das auszugebene Signal 20 in digitaler Form in einem insbesondere nichtflüchtigen Speicher 44 des Überwachungsgeräts 12 und/oder des Fernbediengeräts 14 und/oder einem Cloud-Speicher 38, auf welchen das Überwachungsgerät 12 zumindest bei einer Aktivierung zugreift, abgelegt sein. Alternativ oder zusätzlich weist das Fernbediengerät 14 zumindest eine Kommunikationsschnittstelle 26 auf, welche dazu vorgesehen ist, bei einer Aktivierung des Überwachungsgeräts 12 das auszugebene Signal 20 an die Ausgabeeinheit 16 des Überwachungsgeräts 12 zu übertragen. Insbesondere kann der Name des Bedieners 18 bei einer Aktivierung des Überwachungsgeräts 12 mittels des Fernbediengeräts 14 durch den Bediener 18 selber in das Fernbediengerät 14 eingesprochen und zur Ausgabe an das Überwachungsgerät 12 übertragen werden.

Figur 2 zeigt einen schematischen Ablauf eines Verfahrens zum Betrieb der Gebäudeüberwachungsvorrichtung 10. In einem Ausgangszustand 32 ist das Überwachungsgerät 12 deaktiviert. Bei einer Aktivierung 34 des Überwachungsgeräts 12 mittels des Fernbediengeräts 14 wird ein dem Fernbediengerät 14 und/oder einem Bediener 18 des Fernbediengeräts 14 eindeutig zugeordnetes Signal 20, vorzugsweise ein akustisches Signal, ausgegeben. Unmittelbar vor der Aktivierung 34 des Überwachungsgeräts 12 wird das auszugebene Signal 20 in einem Verfahrensschritt 36 von dem Fernbediengerät 14 an eine Ausgabeeinheit 16 des Überwachungsgeräts 12 übertragen. Alternativ oder zusätzlich kann das auszugebende Signal 20 in einem Verfahrensschritt 46 aus einem Speicher 44 des Überwachungsgeräts 12 und/oder aus einem Cloud-Speicher 38 abgerufen werden. Das Signal 20 wird insbesondere in einem Verfahrensschritt 50 vor dem Beginn 48 einer Aufzeichnung durch das Überwachungsgerät 12 ausgegeben.

## Patentansprüche

1. Gebäudeüberwachungsvorrichtung mit zumindest einem Überwachungsgerät (12), insbesondere einer Innenraumkamera, und zumindest einem von dem Überwachungsgerät (12) abgesetzten Fernbediengerät (14), welches zumindest zu einem Aktivieren des zumindest einen Überwachungsgeräts (12) durch zumindest einen Bediener (18) vorgesehen ist, **dadurch gekennzeichnet, dass** das Überwachungsgerät (12) zumindest eine als in das Überwachungsgerät (12) integrierte elektronische Einheit ausgebildete Ausgabeeinheit (16) aufweist, welche dazu vorgesehen ist, bei einer Aktivierung des Überwachungsgeräts (12) mittels des Fernbediengeräts (14) ein dem Fernbediengerät (14) und/oder einem Bediener (18) des Fernbediengeräts (14) eindeutig zugeordnetes optisch und/oder akustisch wahrnehmbares Signal (20) auszugeben.

2. Gebäudeüberwachungsvorrichtung nach Anspruch 1, **dadurch gekennzeichnet, dass** die Ausgabeeinheit (16) zumindest einen Lautsprecher (22) aufweist, welcher dazu vorgesehen ist, bei einer Aktivierung des Überwachungsgeräts (12) mittels des Fernbediengeräts (14) ein dem Fernbediengerät (14) und/oder einem Bediener (18) des Fernbediengeräts (14) eindeutig zugeordnetes akustisches Signal (20) auszugeben.

3. Gebäudeüberwachungsvorrichtung nach Anspruch 1 oder 2, **dadurch gekennzeichnet, dass** die Ausgabeeinheit (16) zumindest einen Lautsprecher (22) aufweist, welcher dazu vorgesehen ist, bei einer Aktivierung des Überwachungsgeräts (12) mittels des Fernbediengeräts (14) den Namen des Bedieners (18) des Fernbediengeräts (14) als Sprachsignal (28) auszugeben.

4. Gebäudeüberwachungsvorrichtung nach einem der vorhergehenden Ansprüche, **dadurch gekennzeichnet, dass** das Überwachungsgerät (12) und/oder das Fernbediengerät (14) zumindest eine Speichereinheit (24) aufweist/aufweisen, in welcher das auszugebene Signal (20) abgespeichert und/oder abspeicherbar ist.

5. Gebäudeüberwachungsvorrichtung nach einem der vorhergehenden Ansprüche, **dadurch gekennzeichnet, dass** das Fernbediengerät (14) zumindest eine Kommunikationsschnittstelle (26) aufweist, welche dazu vorgesehen ist, bei einer Aktivierung des Überwachungsgeräts (12) das auszugebene Signal (20) an die Ausgabeeinheit (16) des Überwachungsgeräts (12) zu übertragen.

6. Verfahren zum Betrieb einer Gebäudeüberwachungsvorrichtung (10), insbesondere nach einem der vorhergehenden Ansprüche, mit zumindest einem Überwachungsgerät (12), insbesondere einer Innenraumkamera, und zumindest einem von dem Überwachungsgerät (12) abgesetzten Fernbediengerät (14), welches zumindest zu einem Aktivieren des zumindest einen Überwachungsgeräts (12) durch zumindest einen Bediener (18) vorgesehen ist, **dadurch gekennzeichnet, dass** mittels einer als in das Überwachungsgerät (12) integrierten elektronischen Einheit ausgebildeten Ausgabeeinheit (16) bei einer Aktivierung des Überwachungsgeräts (12) mittels des Fernbediengeräts (14) ein dem Fernbediengerät (14) und/oder einem Bediener (18) des Fernbediengeräts (14) eindeutig zugeordnetes optisch und/oder akustisch wahrnehmbares Signal (20) ausgegeben wird.

7. Verfahren nach Anspruch 6, **dadurch gekennzeichnet, dass** bei einer Aktivierung des Überwachungsgeräts (12) mittels des Fernbediengeräts (14) ein dem Fernbediengerät (14) und/oder einem Bediener (18) des Fernbediengeräts (14) eindeutig zugeordnetes akustisches Signal (20) ausgegeben wird.

8. Verfahren nach Anspruch 6, **dadurch gekennzeichnet, dass** eine Aktivierung der Ausgabe des eindeutig zugeordneten akustischen Signals (20) durch eine Zertifizierung eindeutig dem Bediener (18) zugeordnet wird.

9. Verfahren nach einem der Ansprüche 6 bis 8, **dadurch gekennzeichnet, dass** bei einer Aktivierung des Überwachungsgeräts (12) das auszugebene Signal (20) von dem Fernbediengerät (14) an die Ausgabeeinheit (16) des Überwachungsgeräts (12) übertragen wird.

10. Smart-Home-System mit zumindest Gebäudeüberwachungsvorrichtung (10) nach einem Ansprüche 1 bis 5.

## Claims

1. Building monitoring apparatus having at least one monitoring device (12), in particular an interior camera, and at least one remote control unit (14), remote from the monitoring device (12), that is provided at least for activation of the at least one monitoring device (12) by at least one user (18), **characterized in that** the monitoring device (12) has at least one output unit (16), in the form of an electronic unit integrated in the monitoring device (12), that is provided so as, when the monitoring device (12) is activated by means of the remote control unit (14), to output a visually and/or audibly perceptible signal (20) uniquely associated with the remote control unit (14) and/or with a user (18) of the remote control unit (14).

2. Building monitoring apparatus according to Claim 1, **characterized in that** the output unit (16) has as least one loudspeaker (22) that is provided so as, when the monitoring device (12) is activated by means of the remote control unit (14), to output an audible signal (20) uniquely associated with the remote control unit (14) and/or with a user (18) of the remote control unit (14) .

3. Building monitoring apparatus according to Claim 1 or 2, **characterized in that** the output unit (16) has at least one loudspeaker (22) that is provided so as, when the monitoring unit (12) is activated by means of the remote control unit (14), to output the name of the user (18) of the remote control unit (14) as a voice signal (28).

4. Building monitoring apparatus according to one of the preceding claims, **characterized in that** the monitoring device (12) and/or the remote control unit (14) has/have at least one memory unit (24) in which the signal (20) to be output is stored and/or storable.

5. Building monitoring apparatus according to one of the preceding claims, **characterized in that** the remote control unit (14) has at least one communication interface (26) that is provided so as, when the monitoring device (12) is activated, to transmit the signal (20) to be output to the output unit (16) of the monitoring device (12).

6. Method for operating a building monitoring apparatus (10), in particular according to one of the preceding claims, having at least one monitoring device (12), in particular an interior camera, and at least one remote control unit (14), remote from the monitoring device (12), that is provided at least for activation of the at least one monitoring device (12) by at least one user (18), **characterized in that** an output unit (16) in the form of an electronic unit integrated in the monitoring device (12) is used when the monitoring device (12) is activated by means of the remote control unit (14) to output a visually and/or audibly perceptible signal (20) uniquely associated with the remote control unit (14) and/or with a user (18) of the remote control unit (14) .

7. Method according to Claim 6, **characterized in that** when the monitoring device (12) is activated by means of the remote control unit (14), an audible signal (20) uniquely associated with the remote control unit (14) and/or with a user (18) of the remote control unit (14) is output.

8. Method according to Claim 6, **characterized in that** an activation of the output of the uniquely associated audible signal (20) is uniquely associated with the user (18) by means of a certification.

9. Method according to one of Claims 6 to 8, **characterized in that** when the monitoring device (12) is activated, the signal (20) to be output is transmitted from the remote control unit (14) to the output unit (16) of the monitoring device (12) .

10. Smart home system having at least one building monitoring apparatus (10) according to one of Claims 1 to 5.

## Revendications

1. Dispositif de surveillance de bâtiment comprenant au moins un appareil de surveillance (12), notamment une caméra d'espace intérieur, et au moins un appareil de télécommande (14) déporté de l'appareil de surveillance (12), lequel est conçu au moins pour une activation de l'au moins un appareil de surveillance (12) par au moins un opérateur (18), **caractérisé en ce que** l'appareil de surveillance (12) possède au moins une unité de délivrance (16) réalisée sous la forme d'une unité électronique intégrée dans l'appareil de surveillance (12), laquelle est conçue pour, lors d'une activation de l'appareil de surveillance (12) au moyen de l'appareil de télécommande (14), délivrer un signal (20) perceptible visuellement et/ou acoustiquement associé univoquement à l'appareil de télécommande (14) et/ou à un opérateur (18) de l'appareil de télécommande (14).

2. Dispositif de surveillance de bâtiment selon la revendication 1, **caractérisé en ce que** l'unité de délivrance (16) possède au moins un haut-parleur (22), lequel est conçu pour, lors d'une activation de l'appareil de surveillance (12) au moyen de l'appareil de télécommande (14), délivrer un signal (20) acoustique associé univoquement à l'appareil de télécommande (14) et/ou à un opérateur (18) de l'appareil de télécommande (14) .

3. Dispositif de surveillance de bâtiment selon la revendication 1 ou 2, **caractérisé en ce que** l'unité de délivrance (16) possède au moins un haut-parleur (22), lequel est conçu pour, lors d'une activation de l'appareil de surveillance (12) au moyen de l'appareil de télécommande (14), délivrer le nom de l'opérateur (18) de l'appareil de télécommande (14) sous la forme d'un signal vocal (28).

4. Dispositif de surveillance de bâtiment selon l'une des revendications précédentes, **caractérisé en ce que** l'appareil de surveillance (12) et/ou l'appareil de télécommande (14) possède/possèdent au moins une unité de mémorisation (24) dans laquelle le signal (20) à délivrer est mémorisé et/ou peut être mémorisé.

5. Dispositif de surveillance de bâtiment selon l'une des revendications précédentes, **caractérisé en ce que** l'appareil de télécommande (14) possède au moins une interface de communication (26), laquelle est conçue pour, lors d'une activation de l'appareil de surveillance (12), transmettre le signal (20) à délivrer à l'unité de délivrance (16) de l'appareil de surveillance (12).

6. Procédé pour faire fonctionner un dispositif de surveillance de bâtiment (10), notamment selon l'une des revendications précédentes, comprenant au moins un appareil de surveillance (12), notamment une caméra d'espace intérieur, et au moins un appareil de télécommande (14) déporté de l'appareil de surveillance (12), lequel est conçu au moins pour une activation de l'au moins un appareil de surveillance (12) par au moins un opérateur (18), **caractérisé en ce que** lors d'une activation de l'appareil de surveillance (12) au moyen de l'appareil de télécommande (14), un signal (20) perceptible visuellement et/ou acoustiquement associé univoquement à l'appareil de télécommande (14) et/ou à un opérateur (18) de l'appareil de télécommande (14) est délivré au moyen d'une unité de délivrance (16), réalisée sous la forme d'une unité électronique intégrée dans l'appareil de surveillance (12).

7. Procédé selon la revendication 6, **caractérisé en ce que** lors d'une activation de l'appareil de surveillance (12) au moyen de l'appareil de télécommande (14), un signal (20) acoustique associé univoquement à l'appareil de télécommande (14) et/ou à un opérateur (18) de l'appareil de télécommande (14) est délivré.

8. Procédé selon la revendication 6, **caractérisé en ce qu'**une activation de la délivrance du signal (20) acoustique associé univoquement est associée univoquement à l'opérateur (18) par une certification.

9. Procédé selon l'une des revendications 6 à 8, **caractérisé en ce que** lors d'une activation de l'appareil de surveillance (12), le signal (20) à délivrer est transmis de l'appareil de télécommande (14) à l'unité de délivrance (16) de l'appareil de surveillance (12).

10. Système d'habitat intelligent comprenant au moins un dispositif de surveillance de bâtiment (10) selon l'une des revendications 1 à 5.
